# EUROPÄISCHE PATENTSCHRIFT

(11) **EP 1 451 433 B1**
(45) Veröffentlichungstag und Bekanntmachung des Hinweises auf die Patenterteilung: **23.11.2005**
(21) Anmeldenummer: 02796473.3
(22) Anmeldetag: 06.12.2002
(51) Int. Cl.: E06B 3/66, F21V 33/00, B44F 1/00

(54) **Glasverbund**
Glass composite
Ensemble en verre

(30) Priorität: 07.12.2001 AT 19252001
(43) Veröffentlichungstag der Anmeldung: 01.09.2004
(73) Patentinhaber: Czapka, Linda, 1190 Wien (AT)
(72) Erfinder: Czapka, Linda, 1190 Wien (AT)
(74) Vertreter: Kopecky, Helmut
(86) Internationale Anmeldenummer: PCT/AT2002/000344
(87) Internationale Veröffentlichungsnummer: WO 2003/048494

(56) Entgegenhaltungen:
- EP-A- 0 721 086
- BE-A- 1 012 746
- CA-A- 861 839
- DE-A- 2 707 398
- FR-A- 2 606 861
- US-A- 4 975 307
- US-A- 5 205 884
- US-B1- 6 185 883

## Beschreibung

Die Erfindung betriff einen Glasverbund gemäß dem Oberbegriff des Anspruches 1.

Aus der US 4,975,307 A ist ein solcher Glasverbund bekannt, gemäß dem zwischen benachbarten Glastafeln ein aus sich steifen Plattenelementen gebildetes Element vorgesehen ist, wobei die Plattenelemente in einer Ebene liegen und mit ihren Umfangsrändern direkt aneinander anliegen und auf den Glastafeln aufgeklebt sind.

Ein Glasverbund ist z.B. auch aus der EP-A1 0 324 710 und der EP-A2 0 078 530 bekannt. Gemäß ersterer sind zwischen benachbarten Glastafeln Zwischenscheiben angeordnet, die mittels Tragstifte am Außenrand des Glasverbundes befestigt sind; letztere betrifft eine Lärmschutzverglasung mit einer flächenmäßig ungeteilten Mittelscheibe, die sich über die gesamte Fläche des Glasverbundes erstreckt.

Diese bekannten Glasverbunde erlauben keine besondere optische Ausgestaltung der Mittelscheibe, es sei denn, mit einem sehr hohen Aufwand.

Aus der GB-A 1 426 551 ist ein Glasverbund bekannt, bei dem eine Mittelscheibe zwecks optischer Gestaltungsmöglichkeiten als Bleiverglasung ausgebildet ist.

Gemäß der US-A 6 138 433 ist in einem Zweischeibenglasverbund ein durchscheinendes, jedoch einteiliges Dekorelement eingefügt.

Die DE-A1 42 26 883 zeigt einen Glasverbund mit mehr als zwei mit einem Abstandhalter auf Abstand gehaltenen Glastafeln als bekannt.

Die DE 27 07 398 A zeigt ein Plattenelement zwischen zwei Glasscheiben, welches jedoch einteilig gestaltet ist. In Folge des großen Abstandes der Glasscheiben ist das zwischen ihnen eingesetzte Plattenelement mittels elastischer Abstützungen zu jeder der Glasscheiben abgestützt, wobei die elastischen Abstützungen an den Randbereichen des Plattenelements vorgesehen sind, und zwar an den Flächen, die paralell zu den Glasscheiben gerichtet sind.

Die EP 0 721 086 A betrifft eine Scheibenleuchte, gebildet von zwei Glasscheiben mit eine: dazwischen eingesetzten Lichtleitplatte. Über mindestens einer Kante der Lichtleitplatte ist ein Hohlraum zur Aufnahme einer Lichtquelle vorgesehen.

Die Erfindung stellt sich die Aufgabe, einen Glasverbund der eingangs beschriebenen Art mit technisch einfach verwirklichbarer optischer Gestaltungsmöglichkeit zu schaffen, wobei insbesondere dem Gestaltungswillen nahezu keine Grenzen gesetzt sind.

Diese Aufgabe wird bei einem Glasverbund der eingangs beschriebenen Art durch die Merkmale des kennzeichnen den Teiles des Anspruches 1 gelöst.

Ist der Glasverbund Temperaturschwankungen ausgesetzt, wie z.B. bei Verwendung als Fenster- oder Türelement, ist zweckmäßig das Plattenelement randseitig über ein elastisches Stützelement am Glasverbund abgestützt.

Die Dicke des Plattenelements ist entsprechend seiner möglichen Wärmedehnungen geringer bemessen als der Abstand benachbarter Glastafeln des Glasverbundes, um auch bei größeren Temperaturschwankungen Interferenzerscheinungen zu vermeiden.

Eine besonders dekorative Ausbildung des Glasverbundes ist dadurch gekennzeichnet, daß das Plattenelement durchsichtig, insbesondere farblos oder farbig ist, wobei vorteilhaft das Plattenelement aus Kunststoff, insbesondere als Acrylglasplatte, ausgeführt ist.

Es hat sich als Vorteil erwiesen, daß das Plattenelement randseitig über ein elastisches Stützelement am Abstandhalter abgestützt ist und insbesondere bei Anordnung mehrerer plattenelemente diese im zusammengeftigten Zustand umgibt. Vorteilhaft kann eine aus mehreren Plattenelementen zusammengesetzte Platte Verwendung finden, die dann randseitig über ein elastisches Stützelement am Abstandhalter abgestützt ist.

Das elastische Stützelement ist vorzugsweise aus Silikon gebildet und zweckmäßig als Silikonschlauch ausgebildet, wobei das elastische Stützelement vorteilhaft bei von einer horizontalen Lage abweichenden Lage des Glasverbandes an als Basis dienenden Randbereich des Plattenelements zur der Gewichtskräfte des Plattenelementes anders Aufnahme ausgestaltet ist als an anderen das Plattenelement umgebenden Randbereichen. Diese Ausbildung ist insbesondere für die vertikale Anordnung eines Glasverbundes zweckmäßig.

Für Fenster- und Türelemente ist der Glasverbund zweckmäßig dadurch gekennzeichnet, daß benachbarte Glastafeln in einem Abstand von 6 bis 12 mm, vorzugsweise 8 bis 10 mm, angeordnet sind.

Vorteilhaft ist der Abstand benachbarter Glastafeln um 10% bis 20% größer bemessen als die Dicke eines Plattenelements.

Vorteilhaft greifen die Ränder benachbarter Plattenelemente zur Sicherung der Lage benachbarter Plattenelemente in einer Ebene formschlüssig ineinander ein.

Eine technisch besonders einfache Konstruktion ist dadurch gekennzeichnet, daß der Abstandhalter und das elastische Stützelement als Baueinheit ausgebildet sind.

Eine besonders attraktive Ausführungsform ist dadurch gekennzeichnet, dass am Rand mindestens eines Plattenelements eine Lichtquelle angesetzt ist, wobei vorteilhaft die Lichtquelle in einer Ausnehmung eines Plattenelements eingesetzt ist.

Eine besonders gute Einbringung des Lichts in das Plattenelement ist gegeben, wenn die Lichtquelle in direktem Kontakt mit dem Plattenelement steht, wobei vorteilhaft die Strahlrichtung der Lichtquelle in Richtung der Ebene eines Plattenelements ausgerichtet ist.

Als Lichtquelle dient vorzugsweise eine Leuchtdiode und/oder eine Laserdiode.

Die Erfindung ist nachfolgend anhand der Zeichnung näher erläutert, wobei Fig. 1 einen Querschnitt durch einen Glasverbund der erfindungsgemäßen Art und Fig. 2 einen Ausschnitt aus einem solchen Glasverbund im Schrägriß darstellen. Fig. 3 zeigt die Ausbildung eines aus drei Glastafeln gebildeten Glasverbundes analog zu Fig. 2. Fig. 4 veranschaulicht in zu Fig. 2 analoger Darstellung eine Ausführungsform des Glasverbundes mit Lichtquelle.

Zwischen zwei im Abstand A angeordneten Glastafeln 1, 2 eines Glasverbundes, die durch einen Abstandhalter 4 von 8 mm (oder 10 mm) Breite B verbunden sind, ist ein Plattenelement 3, wie eine Acrylglasplatte 3 von ca. 6 mm (oder 7 mm oder 8 mm) - oder ein Plattenelement aus einem anderen Kunststoff- gestellt. Die durch Laser geschnittene, farbig durchsichtige oder farblose Acrylglasplatte 3 (z.B. PMMA- Polymethylmethaacrylat) kann dadurch im Glasverbund als gestaltetes farbiges Fenster-, Tür- oder Architekturelement, - z.B. als Möbelelement oder als Sichtschutzelement - verwendet werden, wobei es durch seine Materialeigenschaft (UV-Licht filternd) eine Sonnenschutzfunktion übernehmen kann. Beim dargestellten Ausführungsbeispiel sind mehrere Plattenelemente 3, d.h. mehrere Acrylglasplatten 3 zu einer Einheit zusammengesetzt.

Bei der Gestaltung beliebig vieler Acrylglasplatten 3. zu einer Einheit werden die Elemente wie ein Puzzle zu einer ganzen aus mehreren Plattenelementen 3 zusammengesetzten Platte zusammengestellt, die ohne Klebung durch die gewählten knappen Abstände zu den Glastafeln 1, 2 ein Ganzes bleibt und auch beim Transport nicht verrücken kann. Für Entwürfe besonders geeignet erscheinen geometrische Formen und Schriftelemente, aber auch alle anderen Arten von Bildern, die sich durch das Verfahren (die aneinanderstoßenden Kanten der verschiedenfarbigen Elemente bilden die Entwurfszeichnung) umsetzen lassen.

Im Falle einer mehrteiligen Acrylplatte 3 wird diese nur für den Einbau beidseitig mit einer ablösbaren Schutzfolie überzogen, die während des Einbaus wieder gelöst wird, sodaß sie in einfacher Weise als ganze Platte in den Glasverbund eingebaut werden kann.

Um der thermisch bedingten Ausdehnung des Materials des Plattenelementes 3 Rechnung zu tragen, bzw. um Interferenzerscheinungen zu vermeiden, ist zwischen der Acrylglasplatte 3 und den Glastafeln 1 und 2 auf einen Zwischenraum 5, der in Abhängigkeit von der Dicke D des Plattenelementes 3 bzw. der Acrylglasplatte 3 sowie den maximal zu erwartenden Wärmedehnungen bemessen ist, vorzugsweise von je mindestens 1 - 2 mm (bei einer Materialstärke des Acrylglases von 8 mm, bis zu je 2 mm) zu achten. An den Seitenkanten des Glasverbundes ist ebenfalls wegen der thermisch bedingten Ausdehnung ein der Größe der Acrylglasplatte 3 entsprechender Zwischenraum 6 zu wählen. Dieser wird durch an den Seitenrändern entlang eingefügte Silikonschläuche 7 (Durchmesser 5 - 8 mm) ausgeglichen, die bei der Ausdehnung der Acrylglasplatte 3 nachgeben und zugleich eine mehrteilige Acrylglasplatte 3 in ihrer Struktur als Ganzes unterstützen. Dabei ist an der unteren Seitenkante 8 wegen des Gewichtes der Acrylglasplatte 3, ein stärkerer Silikonschlauch 7 (Durchmesser 6 - 9 mm) zu verwenden.

Acrylglas zeichnet sich in diesein Glasverbund, der auch z.B. aus Gründen des Brandschutzes oder der Wärmedämmung auch aus mehreren Glasscheiben - siehe Fig. 3 - bestehen kann, durch geringes Eigengewicht, die exakte Bearbeitungsmöglichkeit bei komplexen Entwürfen und die Festigkeit in Bezug auf Transport, Erschütterung usw. aus.

Als Abstandhalter 4 zwischen den benachbarten Glastafeln 1, 2, können auch Metallfedern, Kunststoffspangen oder Glaselemente dienen.

Als Werkstoff für ein Plattenelement 3 kommt nicht nur Kunststoff, wie Acrylglas, in Frage, obwohl sich dieses besonders bewährt, sondern es kann auch Holz, Metall oder es können auch Mineralstoffe, wie Marmor, Halbedelsteine etc. Verwendung finden. Ein Plattenelement 3 kann auch mit-Löchern versehen sein. Es sind der gestalterischen Freiheit keine Grenzen gesetzt.

Für besondere Einsatzzwecke, wie z.B. bei Verwendung als Tischplatte, kann der Glasverbund auch ohne randseitig elastische Stützelemente 7 auskommen. Dies insbesondere dann, wenn für den Glasverbund keine oder nahezu keine Temperaturschwankungen zu erwarten sind.

Der erfindungsgemäße Glasverbund kann auch als Lärmschutzelement Verwendung finden.

Gemäß dem in Fig. 3 dargestellten Glasverbund sind drei parallel liegend angeordnete Glasscheiben 1, 2 vorgesehen und sowohl zwischen der ersten Glasscheibe 1 und der mittleren 2 als auch zwischen der mittleren 2 und der letzten 1 jeweils ein Plattenelement 3, beim dargestellten Ausführungsbeispiel jeweils mehrere Plattenelemente 3, eingesetzt.

Gemäß der in Fig. 4 dargestellten Ausführungsform ist ein Glasverbund mit einer Lichtquelle 9 ausgestattet. Diese Lichtquelle ist in einer Ausnehmung 10, mindestens eines Plattenelements 3 eingesetzt, wobei die Ausrichtung der Lichtquelle 9 so gewählt ist, dass die Hauptstrahtrichtung der Lichtquelle in Richtung der Ebene des Plattenelements 3 gerichtet ist. Stromversorgungsdrähte 1 sind unter Aufrechterhaltung der Dichtheit des Glasverbundes entweder durch die Abstandhalter 4 oder zwischen dem Abstandhalter und den Glastafeln 1, 2 nach außen geführt.

Das in ein Plattenelement 3 eingespeiste Licht wird an den Oberflächen desselben reflektiert und eine Streuung bzw. ein Austritt erfolgt erst am Umfangsrand eines Plattenelements 3, wodurch sich besonders attraktive Kanteneffekte ergeben können. Die Art der Oberflächenbeschaffung des Plattenelements 3 erlaubt auch einen teilweisen Lichtaustritt und damit einen Lichteffekt an einer Oberfläche z.B. wenn diese aufgerauht ist. Mittels eines Reflektionslackes lässt sich eine totale Reflektion des Lichtes bewerkstelligen.

Für die Lichteinspeisung in das Plattenelement 3 ist es von Bedeutung, dass die Lichtquelle 9, im dargestellten Ausführungsbeispiel eine Leuchtdiode, direkt an das Plattenelement 3 angesetzt ist, also möglichst ohne Zwischenraum, d.h. mit direktem Kontakt und möglichst staubfrei, sodass Streuungen bei der Lichteinspeisung tunlichst vermieden werden.

## Patentansprüche

1. Glasverbund, insbesondere zur Verwendung als Fenster-, Tür- oder Architekturelement, speziell für dekorative Zwecke oder als Sonnenschutz, mit zwei oder mehreren mit einem Abstandhalter (4) auf Abstand (A) gehaltenen Glastafeln (1, 2), wobei zwischen benachbarten Glastafeln (1, 2) mehrere in einer Ebene liegende in sich steife Plattenelemente (3) vorgesehen sind, deren Gesamtfläche vorzugsweise in etwa der Gesamtfläche des Glasverbundes entspricht, wobei benachbart angeordnete Plattenelemente (3) mit ihren Umfangsrändern direkt aneinander anliegen und deren Dicke (D) geringer bemessen ist als der Abstand (A) benachbarter Glastafeln (1, 2) des Glasverbundes, **dadurch gekennzeichnet, daß** der Abstand (A) benachbarter Glastafeln (1, 2). um 2% bis 45% größer bemessen ist als die Dicke der Plattenelemente und die Plattenelemente (3) zwischen den Glastafeln (1,2) lose eingelegt sind.

2. Glasverbund nach Anspruch 1, **dadurch gekennzeichnet, daß** ein Plattenelement (3) randseitig über ein elastisches Stützelement (7) am Glasverbund abgestützt ist.

3. Glasverbund nach Anspruch 1 oder 2, **dadurch gekennzeichnet, daß** ein Plattenelement (3) durchsichtig, insbesondere farblos oder farbig ist.

4. Glasverbund nach einem der Ansprüche 1 bis 3, **dadurch gekennzeichnet, daß** ein Plattenelement (3) aus Kunststoff, insbesondere als Acrylglasplatte, ausgeführt ist.

5. Glasverbund nach einem der Ansprüche 2 bis 4, **dadurch gekennzeichnet, daß** ein Ptattenelement (3) randseitig über das elastische Stützelement (7) arm Abstandhalter abgestützt ist und insbesondere bei Anordnung mehrerer Plattenelemente (3) diese im zusammengefügten Zustand umgibt.

6. Glasverbund nach einem der Ansprüche 2 bis 5, **dadurch gekennzeichnet daß** das elastische Stützelement (7) ans Silikon gebildet ist, vorzugsweise als Silikonschlauch ausgebildet ist.

7. Glasverbund nach einem der Ansprüche 2 bis 6, **dadurch gekennzeichnet, daß** das elastische Stützelement (7) bei von einer horizontalen Lage abweichenden Lage des Glasverbundes an dem als Basis (bei 8) dienenden Randbereich des Plattenelements (3) zur Aufnahme der Gewichtskräfte des Plattenelementes (3) anders ausgestaltet ist als an anderen das Plattenelement (3) umgebenden Randbereichen.

8. Glasverbund nach einem der Ansprüche 1 bis 7, **dadurch gekennzeichnet, daß** benachbarte Glastafeln (1, 2) in einem Abstand von 6 bis 12 mm, vorzugsweise 8 bis 10 mm, angeordnet sind.

9. Glasverbund nach einem der Ansprüche 1 bis 8 **dadurch gekennzeichnet, daß** der Abstand (A) benachbarter Glastafeln (1,2) um 10% bis 20% großer bemessen ist als die Dicke (D) eines Plattenelements (3).

10. Glasverbund nach einem der Ansprüche 1 bis 9, **dadurch gekennzeichnet, daß** die Ränder benachbarter Plattenelemente (3) zur Sicherung der Lage benachbarter Plattenelemente in einer Ebene formschlüssig meinander eingreifen.

11. Glasverbund nach einem der Ansprüche 2 bis 10, **dadurch gekennzeichnet, daß** der Abstandhalter (4) und das elastische Stützelement (7) als Baueinheit ausgebildet sind.

12. Glasverbund nach einem oder mehreren der Ansprüche 1 bis 11, **dadurch gekennzeichnet, dass** am Rand mindestens eines Plattenelements (3) eine Lichtquelle (9) angesetzt ist.

13. Glasverbund nach Anspruch 12, **dadurch gekennzeichnet, dass** die Lichtquelle (9) in einer randseitigen Ausnehmung (10) eines Plattenelements (3) eingesetzt ist.

14. Glasverbund nach Anspruch 12 oder 13, **dadurch gekennzeichnet, dass** die Lichtquene (9) in direktem kontakt mit dem Plattenelement (3) steht.

15. Glasvierbund nach einem oder mehreren der Ansprüche 12 bis 14, **dadurch gekennzeichnet, dass** die Strahlrichtung der Lichtquelle (9) in Richtung der Ebene eines plattenelements (3) ausgerichtet ist.

16. Glasverbund nach einem oder mehreren der Ansprüche 12 bis 15, **dadurch gekennzeichnet, dass** als Lichtquelle (9) eine Leuchtdiode und/oder eine Laserdiode vorgesehen ist.

## Claims

1. A glass compound, in particular for use as a window, door or architectural element, especially for ornamental purposes or as a sunscreen, comprising two or several glass plates (1,2) spaced apart (A) by a spacer (4), wherein between adjacent glass plates (1, 2) several inherently rigid in-plane plate elements (3) are provided, the total surface of said elements preferably roughly corresponding to the total surface of the glass compound, with adjacent plate elements (3) directly abutting each other with their peripheral rims, and the thickness (D) of said elements being dimensioned to be smaller than the distance (A) between adjacent glass plates (1,2) of the glass compound, **characterized in that** the distance (A) between adjacent glass plates (1, 2) is dimensioned to be by 2% to 45% larger than the thickness of the plate elements (3) and the plate elements (3) are inserted loosely between the glass plates (1, 2).

2. A glass compound according to claim 1, **characterized in that** a plate element (3) is supported at the edge on the glass compound by a resilient support element (7).

3. A glass compound according to claim 1 or 2, **characterized in that** a plate element (3) is transparent, in particular colourless or coloured.

4. A glass compound according to any of claims 1 to 3, **characterized in that** a plate element (3) is manufactured from a synthetic material, in particular as an acrylic glass plate.

5. A glass compound according to any of claims 2 to 4, **characterized in that** a plate element (3) is supported at the edge on the spacer by the resilient support element (7) and that - in particular if several plate elements (3) are arranged - it surrounds those elements in the assembled state.

6. A glass compound according to any of claims 2 to 5, **characterized in that** the resilient support element (7) is made of silicone and preferably is configured as a silicone tube.

7. A glass compound according to any of claims 2 to 6, **characterized in that**, if the position of the glass compound deviates from a horizontal position, the resilient support element (7) is shaped differently in the rim area of the plate element (3) which serves as a base (at 8) than in other rim areas surrounding the plate element (3) in order to receive the weights of the plate element (3).

8. A glass compound according to any of claims 1 to 7, **characterized in that** adjacent glass plates (1, 2) are arranged at a distance of 6 to 12 mm, preferably 8 to 10 mm.

9. A glass compound according to any of claims 1 to 8, **characterized in that** the distance (A) between adjacent glass plates (1, 2) is dimensioned to be larger by 10% to 20% than the thickness (D) of a plate element (3).

10. A glass compound according to any of claims 1 to 9, **characterized in that** the edges of adjacent plate elements (3) positively interlock on one level in order to secure the position of adjacent plate elements.

11. A glass compound according to any of claims 2 to 10, **characterized in that** the spacer (4) and the resilient support element (7) are configured as a building unit.

12. A glass compound according to one or several of claims 1 to 11, **characterized in that** a light source (9) is attached to the edge of at least one plate element (3).

13. A glass compound according to claim 12, **characterized in that** the light source (9) is inserted in a recess (10) at the edge of a plate element (3).

14. A glass compound according to claim 12 or 13, **characterized in that** the light source (9) is in direct contact with the plate element (3).

15. A glass compound according to one or several of claims 12 to 14, **characterized in that** the direction of radiation of the light source (9) is oriented in the direction of the plane of a plate element (3).

16. A glass compound according to one or several of claims 12 to 15, **characterized in that** a light-emitting diode and/or a laser diode is provided as the source of light (9).

## Revendications

1. Vitrage composite, notamment utilisable comme élément de fenêtre, de porte ou élément architectural, spécialement à des fins décoratives ou comme pare-soleil, avec deux ou plusieurs plaques de verre (1, 2) maintenues espacées entre elles d'une distance (A) par une cale d'espacement (4), où plusieurs éléments de plaque (3) rigides en soi sont prévus sur un plan; dont la surface totale correspond préférentiellement à la surface totale environ du vitrage composite, les éléments de plaque (3) adjacents reposant directement les uns contre les autres par leurs bords périphériques et leur épaisseur (D) étant inférieure à l'espacement (A) entre les plaques de verre (1, 2) voisines du vitrage composite, **caractérisé en ce que** l'espacement (A) entre plaques de verre (1, 2) voisines est de 2 % à 45 % supérieur à l'épaisseur des éléments de plaque (3), et **en ce que** les éléments de plaque (3) sont intercalés de manière flottante entre les plaques de verre (1,2).

2. Vitrage composite selon la revendication 1, **caractérisé en ce qu'**un élément de plaque (3) s'appuie par son bord contre un élément d'appui élastique (7) du vitrage composite.

3. Vitrage composite selon la revendication 1 ou 2, **caractérisé en ce qu'**un élément de plaque (3) est transparent, notamment incolore ou teint.

4. Vitrage composite selon l'une des revendications 1 à 3, **caractérisé en ce qu'**un élément de plaque (3) est exécuté en matière synthétique, notamment comme plaque en verre acrylique.

5. vitrage composite selon l'une des revendications 2 à 4, **caractérisé en ce qu'**un élément de plaque (3) s'appuie par son bord contre l'élément d'appui élastique (7) sur la cale d'espacement, et est entouré par celui-ci en état d'assemblage, notamment en cas de mise en place de plusieurs éléments de plaque (3).

6. Vitrage composite selon l'une des revendications 2 à 5, **caractérisé en ce que** l'élément d'appui élastique (7) est en silicone, et préférentiellement configuré comme tube en silicone.

7. Vitrage composite selon l'une des revendications 2 à 6, **caractérisé en ce que** l'élément d'appui élastique (7) est en cas de positionnement autre qu'horizontal du vitrage composite configuré différemment sur la zone de bord de l'élément de plaque (3) servant de base (8) que sur d'autres zones de bord entourant l'élément de plaque (3), pour l'absorption des forces de poids de l'élément de plaque (3).

8. Vitrage composite selon l'une des revendications 1 à 7, **caractérisé en ce que** des plaques de verre (1, 2) voisines sont disposées avec un espacement de 6 à 12 mm, préférentiellement de à à 10 mm.

9. Vitrage composite selon l'une des revendications 1 à 8, **caractérisé en ce que** l'espacement (A) entre plaques de verre (1, 2) voisines est supérieur de 10 % à 20 % à l'épaisseur (D) d'un élément de plaque (3).

10. Vitrage composite selon l'une des revendications 1 à 9, **caractérisé en ce que** les bords d'éléments de plaque (3) adjacents sont positivement engagés l'un dans l'autre sur un plan, pour la sécurité de positionnement des éléments de plaque (3) adjacents.

11. Vitrage composite selon l'une des revendications 2 à 10, **caractérisé en ce que** la cale d'espacement (4) et l'élément d'appui élastique (7) sont formés comme une unité de construction.

12. Vitrage composite selon l'une ou plusieurs des revendications 1 à 11, **caractérisé en ce qu'**une source lumineuse (9) est appliquée sur le bord d'un élément de plaque (3) au moins.

13. Vitrage composite selon la revendication 12, **caractérisé en ce que** la source lumineuse (9) est mise en place dans un évidement (10) de bordure d'un élément de plaque (3).

14. Vitrage composite selon la revendication 12 ou 13, **caractérisé en ce que** la source lumineuse (9) est au contact direct de l'élément de plaque (3).

15. Vitrage composite selon l'une ou plusieurs des revendications 12 à 14, **caractérisé en ce que** le rayonnement de la source lumineuse (9) est aligné sur le plan d'un élément de plaque (3).

16. Vitrage composite selon l'une ou plusieurs des revendications 12 à 15, **caractérisé en ce qu'**une diode électroluminescente et/ou une diode laser est prévue en tant que source lumineuse (9).
